# FASCICULE DE BREVET EUROPEEN

(11) **EP 0 568 499 B1**
(45) Date de publication et mention de la délivrance du brevet: **21.05.1997**
(21) Numéro de dépôt: 93810299.3
(22) Date de dépôt: 23.04.1993
(51) Int. Cl.: G04B 9/00

(54) **Dispositif indicateur de réserve de marche pour montre**
Vorrichtung zur Anzeige der Gangreserve einer Uhr
Device for displaying the power-reserve of a watch

(30) Priorité: 29.04.1992 CH 1380/92
(43) Date de publication de la demande: 03.11.1993
(73) Titulaire: EXIDEL SA, CH-2072 Saint-Blaise (CH)
(72) Inventeur: Cachin, André, CH-2610 St. Imier (CH); Perucchi, Norbert, CH-2072 St. Blaise (CH)
(74) Mandataire: AMMANN PATENTANWAELTE AG BERN

(56) Documents cités:
- CH-A- 263 707
- FR-A- 548 785
- FR-A- 638 149
- FR-A- 872 410

## Description

La présente invention a pour objet un dispositif indicateur de réserve de marche pour montre selon le préambule de la revendication 1.

Le domaine d'application privilégié d'un tel dispositif est celui des montres mécaniques, à remontage manuel ou automatique. Son intérêt est évident, puisqu'il permet au porteur d'une montre du genre précité de connaître à tout moment l'état d'armage ou de désarmage du ressort de barillet, cet état, directement traduit en durée restante de marche jusqu'au prochain remontage, de préférence en heures (éventuellement subdivisées), étant indiqué par un organe indicateur, par exemple une aiguille dont l'extrémité est située en regard d'une graduation ou un disque se déplaçant derrière une fenêtre aménagée dans le cadran de la montre.

La mise en oeuvre du dispositif indicateur de réserve de marche se heurte essentiellement à deux difficultés. La première provient du fait que l'élément entraînant l'organe indicateur doit être actionné, d'une part, par un mobile assurant la marche de la montre, pour la prise en compte du désarmage du ressort de barillet et, d'autre part, par un élément du dispositif d'armage du ressort, en liaison avec la tige de remontoir s'il s'agit d'une montre manuelle, ou avec la masse oscillante s'il s'agit d'une montre automatique. L'élément d'actionnement de l'organe indicateur est donc soumis à deux commandes contradictoires (commandes du désarmage et de l'armage), lesquelles doivent être conçues de manière à ne pas provoquer de désordres, c'est-à-dire être synchronisées resp. accordées ou adaptées entre elles. L'élément d'entraînement de l'aiguille, respectivement l'aiguille elle-même effectuera au maximum un tour pour la durée de marche, laquelle se situe généralement entre 35 et 50 heures, selon les calibres.

Dans les dispositifs connus, ce premier problème est résolu par l'utilisation d'engrenages différentiels permettant de commander l'organe indicateur (élément de sortie) par deux éléments d'entrée, le barillet (désarmage) et l'arbre de barillet (armage). Ainsi, CH-263,707 divulge un dispositif à différentiel sphérique entre le le rochet et le barillet.

Ces dispositifs nécessitent un nombre important de roues et de pignons, et c'est justement cela qui constitue le deuxième problème. En effet, si un dispositif de ce genre était construit sous forme modulaire, la surépaisseur non négligeable du mouvement qui en résulte est telle que l'esthétique générale de la montre en pâtit, au point que l'attrait et l'avantage que procure l'indication de réserve de marche sont grandement estompés, voire anihilés. D'un autre côté, si le dispositif doit être intégré dans la montre, il est nécessaire de modifier l'ébauche, ce qui en général n'est pas possible. Il convient donc de concilier le caractère modulaire du dispositif avec celui d'une surépaisseur minimale.

Il existe bien quelques dispositifs ne faisant pas appel aux engrenages différentiels, tels que FR-548785, FR-638149, FR-872410. Cependant, ces dispositifs ont tous, comme prises d'informations, le barillet et le rochet fixé sur l'arbre de barillet. Ces deux prises sont coaxiales et nécessitent, pour y accéder, des interventions à l'intérieur du mouvement de la montre. Si l'accès peut s'avérer relativement aisé dans des montres de poche ou des enregistreurs sur lesquels sont installés ces dispositifs, cela deviendra vite délicat, voire impossible, dans des montres-bracelets. En outre, le problème de l'épaisseur, dans ces antériorités, n'est ni posé, ni résolu.

D'autre part, ces dispositifs ne sont pas applicables aux montres automatiques, dans lesquelles l'arbre de barillet continue à tourner après l'armage complet du ressort en faisant glisser la bride glissante du ressort. Il y a, dans de cas, déphasage au niveau de l'affichage (aiguille sur cadran). Enfin, en cas de décalage accidentel de l'aiguille d'affichage, par exemple sous l'effet de chocs, dont la survenance est beaucoup plus probable sur des montres-brtacelets que sur des montres de poche, il n'y a pas de recalage automatique de l'affichage. La nécessaire fiabilité de la lecture n'est donc pas assurée, ce qui met pratiquement à néant tout l'intérêt du dispositif indicateur. Or, ces décalages sont potentiellement toujours possibles, car la roue sur l'axe de l'aiguille d'affichage n'est positionnée que par l'action d'un ressort (sautoir 8 dans FR-638149).

Le but de la présent invention est de pallier les inconvénients que présentent les dispositifs connus. Il est atteint, grâce aux caractéristiques définies dans la revendication 1 et les revendications dépendantes.

Le fait de prévoir comme moyens de prises d'informations deux axes du mouvement de la montre non coaxiaux, c'est-à-dire deux axes situé chacun sur un support (ou ligne-support) différent, et de réaliser le dispositif sous forme modulaire, permet de limiter à un minimum la surépaisseur - conséquente à l'adjonction du dispositif selon l'invention - de l'ensemble mouvement plus dispositif, tout en assurant un accès très aisé, et d'éviter toute modification significative du mouvement de base. Par ailleurs, le dispositif peut être installé sur des mouvements de montres-bracelets à remontage automatique, puisqu'il ne permet pas de décalage permanent de l'aiguille d'affichage.

On va décrire à titre d'exemple une forme d'exécution du dispositif d'indication de réserve de marche selon l'invention pour une montre mécanique, à remontage automatique, à l'appui du dessin annexé dans lequel la
- fig. 1: est une vue en plan du dispositif selon l'invention et les
- fig. 2 et 3: représentent ce même dispositif, respectivement en état d'armage et de désarmage.

Le dispositif comprend une roue-étoile 1 (ci-après étoile ou roue 1) portant sur son axe 1' une aiguille indicatrice (non représentée sur la figure) de la réserve de marche, laquelle étoile est en prise de façon intermittente, d'une part, avec une bascule 4 commandée par l'intermédiaire du dispositif de remontage et, d'autre part, avec une came 10 commandée par l'intermédiaire d'un mobile du mouvement de la montre, comme on le verra à travers la description du fonctionnement dudit dispositif. La roue 1 comporte en outre une ouverture ou rainure circulaire 16 s'étendant sur un arc de cercle et une entaille 1c, sur les fonctions desquelles on reviendra plus loin.

Un arbre 2 de barillet, d'axe 2A intervenant dans le remontage du ressort de barillet porte une came 3 présentant au moins une rampe -deux, 31,32, diamétralement opposées, selon l'exemple décrit-. La bascule 4, présentant un bec 4'', est soumise à l'action de cette came 3 et à celle d'un ressort 5, de sorte à pouvoir osciller autour de son axe 4' entre deux positions extrêmes représentées sur la figure (l'une des positions ne l'étant que partiellement en traits pointillés). En partant de l'une des deux positions extrêmes, par exemple celle représentée en traits pointillés (bec 4'' dans la rampe 31), la came 3, au cours d'un demi-tour de rotation dans le sens de la flèche 2' va pousser la bascule 4, contre l'action du ressort 5, vers la position extrême de dégagement représentée en trait plein. Lors de l'amorce du demi-tour suivant, la bascule 4 est brusquement rabattue sous l'action du ressort 5, le bec 4" venant occuper à nouveau la position représentée en traits pointillés dans le creux de la rampe correspondante 32. Dans son mouvement de rabattement, la bascule 4 entraîne une dent de l'étoile 1, cette dernière étant donc soumise à une action de rotation dans le sens de la flèche 6. Ainsi, l'armage, résultant de la rotation de l'arbre du barillet sera-t-il indiqué par l'aiguille, solidaire de l'étoile 1, par l'intermédiaire des éléments 3, 4, 5. Le positionnement de l'étoile 1 est assuré par un sautoir 7.

Un pignon 8 solidaire d'un axe 8A du rouage de la montre entraîne une roue 9. La roue 9 porte sur son axe 9A une came 10 montée libre en rotation et pouvant être entraînée par une goupille 11 solidaire de cette roue. La came 10 comporte un bec 101 pouvant passer instantanément d'une position 10' (représentée en trait plein) à une position 10'' (représentée en trait pointillé) sous l'action d'un ressort 13. Dans son mouvement de rotation dans le sens de la flèche 102 (la goupille 11 se trouvant à un instant donné (figures), contre l'encoche 103 d'un dégagement (non référencé) pratiqué dans la zone opposée à celle du bec 101), la came 10 soulève progressivement le ressort 13. Arrivée dans la position 10' représentée en trait plein sur les figures, la force du ressort va s'exercer sur la face courbe 12 du bec 101 et pousser brusquement la came dans la position 10'' (représentée en trait pointillé). Au cours de cette phase, c'est-à-dire du passage brusque de la position 10' à 10'', où la rotation n'est pas assurée par la goupille 11, mais par le ressort 13, le bec 101 de la came 10, entraîne une dent de l'étoile 1, cette dernière étant soumise à une action de rotation dans le sens de la flèche 14. Dans le même temps, l'encoche 104 arrivera à proximité de la goupille 11, sans toutefois la toucher. La roue 9 poursuivant sa rotation, la came sera à nouveau entraînée en rotation lorsque la goupille 11 entrera en contact avec l'encoche 103. Ainsi, le désarmage, résultant de la rotation du pignon 8, sera-t-il indiqué par l'aiguille solidaire de l'étoile 1, dont le positionnement sera là aussi assuré par le sautoir 7.

On comprend que dans la forme d'exécution décrite et représentée sur les figures, l'engrenage 8,9 est calculé de telle sorte que la roue 9 fasse un tour pour un demi-tour de la came 3. De manière générale, le nombre de tours de la roue 9 est proportionnel au nombre de tours de la came 3, le facteur de proportionnalité étant égal au nombre de rampes que présente la came 3.

Dans le cas d'une montre à remontage automatique, lorsque le ressort de barillet est armé au maximum, la masse oscillante continue à entraîner le ressort de barillet par l'intermédiaire d'une bride glissante. Dans cette situation d'armage complet du ressort, l'aiguille de l'indicateur ne doit plus être entraînée. A cet effet, une goupille 15 fixe sur le mouvement est engagée dans l'ouverture circulaire 16 de la roue 1. Lorsque le ressort est complètement armé, comme représenté à la figure 2, l'extrémité 16' de cette ouverture arrive en contact avec la goupille 15, si bien que l'action de la bascule 4 est bloquée, et la rotation de la roue 1 portant l'organe indicateur est entravée. Par ailleurs, si, accidentellement, par exemple lors d'un choc, la roue 1, et par conséquent l'organe indicateur, se décale dans le sens de la flèche 6, et que l'extrémité 16' vienne buter contre l'élément fixe 15, le recalage est automatiquement assuré au premier armage complet.

La figure 3 montre la situation au désarmage complet. Dans cette position, l'extrémité 16'' de la rainure circulaire 16 vient buter contre l'élément fixe 15. Là aussi, de façon analogue à ce qui vient d'être observé à propos de l'armage dans l'hypothèse d'un décalage non voulu de l'organe indicateur, si ce dernier se décale non pas dans le sens 6, mais dans le sens de la flèche 14, l'ouverture 16, resp. l'extrémité 16'' peut arriver au contact de la goupille 15 avant le désarmage complet. L'aiguille de l'indicateur est arrêtée, mais la montre, en finissant de se désarmer, fera fléchir la serge 1b de la roue 1: la dent 1a s'escamotera ou s'effacera à chaque passage de la came 10, cet escamotage étant rendu possible grâce l'entaille 1c, et le recalage sera ainsi assuré. On observe à l'appui des figures que l'entaille 1c est orientée radialement, s'étend de l'extérieur de la denture à la rainure 16 et est pratiquée à proximité de l'extrémité 16' de la rainure 16, la dent la étant la première adjacente à l'entaille 1c et située du côté opposé à l'extrémité 16' par rapport à cette entaille.

Les organes élastiques 7, 5, 13, devront chacun créer sur l'étoile 1 des couples différents entre eux et adaptés l'un à l'autre. A titre indicatif, il est avantageux que, si le couple d'actionnement exercé sur la roue 1 par le ressort ou sautoir 7 a une valeur de référence égale à un, le couple d'actionnement exercé sur la roue 1 par la bascule 4 commandée par le ressort 5 devra avoir une valeur égale environ à deux, et le couple d'actionnement exercé sur la roue par le bec 10' commandé par le ressort 13, devra avoir une valeur égale environ à six, le bec 10' devant contrer les actions cumulées des ressorts 5 et 7.

Le dispositif selon l'invention est de construction simple, comporte un nombre réduit de pièces et n'augmente pas de façon sensible l'épaisseur de la montre. Il se présente sous forme modulaire permettant son installation à l'extérieur du mouvement. Ainsi, en premier lieu, l'augmentation ne sera que de l'ordre de la moitié de celle qui résulterait d'un dispositif à engrenages différentiels. Ensuite, il n'y a pas lieu de prévoir de modification particulière du calibre; seul les hauteurs des pivots sur lesquels sont montées la came 3 et la roue 8 devront être très légèrement augmentées. Enfin, les différents éléments du dispositif sont facilement accessibles. En outre, grâce aux moyens mis en oeuvre, celui-ci est particulièrement adapté aux montres mécaniques à remontage automatique, un recalage étant effectué automatiquement dans les deux sens, même suite à un décalage accidentel, ce qui assure une parfaite fiabilité de la lecture de l'organe indicateur.

## Revendications

1. Dispositif indicateur de réserve de marche pour montre mécanique, notamment pour montre à remontage automatique, comprenant une roue-étoile (1) portant un organe indicateur, ladite roue-étoile étant soumise à une action de rotation pour l'armage au moyen d'un premier groupe d'éléments comprenant une bascule (4) soumise, d'une part, à une came (3) présentant au moins une rampe et coopérant avec l'arbre (2) du barillet et, d'autre part, à un premier organe élastique (5), de sorte à permettre à chaque armage l'entraînement d'une dent de la roue-étoile (1), et a une action de rotation pour le désarmage au moyen d'un deuxième groupe d'éléments comprenant une came (10) pourvue d'un bec (101), de sorte à permettre à chaque désarmage l'entraînement d'une dent de la roue-étoile (1), ces actions étant intermittentes et inverses, le positionnement de la roue (1) étant assuré par un deuxième organe élastique (7), **caractérisé en ce que** la came (10) pourvue du bec (101) coopère avec un mobile (8) d'axe (8A) de la montre et que l'axe (2A) de l'arbre du barillet (2) et l'axe (8A) dudit mobile (8) n'ont pas le même support, le dispositif indicateur ayant ainsi comme prises d'informations deux axes non coaxiaux du mouvement de la montre, et par le fait qu'il se présente sous une forme modulaire agencée à l'extérieur du mouvement.

2. Dispositif selon la revendication 1, caractérisé en ce que la roue-étoile (1) comporte une rainure circulaire (16) et que l'organe indicateur s'immobilise lorsque le ressort de barillet est entièrement armé, grâce à l'action d'un élément fixe (15) engagé dans la rainure (16), l'une (16') des extrémités de ladite rainure venant buter contre l'élément fixe (15) entravant la rotation de la roue (1), l'arbre de barillet (2) pouvant continuer à tourner sous l'action d'une masse oscillante.

3. Dispositif selon la revendication 1 ou 2, caractérisé en ce que le mobile (8) est en prise avec une roue (9) d'axe (9A), la came (10) pourvue du bec étant montée libre en rotation sur l'axe (9A) de ladite roue (9) et entraînée soit par une goupille (11) solidaire de ladite roue (9), soit par un troisième organe élastique (13), l'autre extrémité (16'') de la rainure (16) venant buter contre l'élément fixe (15) lors du désarmage complet.

4. Dispositif selon l'une des revendications 1 à 3, caractérisé par le fait que lors d'un décalage accidentel, un recalage automatique est assuré dans les deux sens, soit par l'action du bec (101) de la came (10) faisant escamoter par flexion de la serge (1b) de la roue-étoile (1) une dent (1a) adjacente à une entaille radiale (1c) pratiquée dans ladite roue-étoile, l'extrémité (16'') étant en butée contre l'élément fixe (15), soit par l'arrêt de la roue-étoile (1) lorsque l'extrémité (16') vient en butée contre l'élément fixe (15).

5. Dispositif selon la revendication 3 ou 4, caractérisé en ce que les couples d'actionnement exercés sur la roue-étoile (1) par les organes élastiques (7, 5, 13) sont adaptés l'un à l'autre, ceux exercés par le premier organe élastique (5) et par le troisième organe élastique (13) étant de préférence environ deux fois respectivement six fois plus élevés que celui exercé par le deuxième organe élastique (7).

## Patentansprüche

1. Vorrichtung zur Anzeige der Gangreserve einer mechanischen Uhr, insbesondere einer Uhr mit Selbstaufzug, mit einem Zackenrad (1), das ein Anzeigeorgan trägt, wobei auf das Zackenrad beim Federaufzug eine Drehwirkung von einer ersten Gruppe von Elementen ausgeübt wird und diese Elemente eine Wippe (4) aufweisen, auf die einerseits ein Exzenternocken (3) mit mindestens einer Rampe und angetrieben von der Federgehäuseachse (2) und andererseits ein erstes elastisches Organ (5) einwirkt, derart, dass bei jeder Aufzugsbewegung ein Zahn des Zackenrades (1) vorgeschoben wird, und wobei auf das Zackenrad beim Federablauf eine Drehwirkung von einer zweiten Gruppe von Elementen ausgeübt wird und diese Elemente einen Exzenternocken (10) mit einer Nase (101) aufweisen, wodurch bei jeder Ablaufbewegung ein Zahn des Zackenrades (1) vorgeschoben wird, und wobei diese beiden Wirkungen intermittierend und entgegengesetzt sind und die Positionierung des Zackenrades (1) von einem zweiten elastischen Organ (7) bewirkt wird, dadurch gekennzeichnet, dass der mit der Nase (101) versehene Exzenternocken (10) mit einem Triebrad (8) der Uhrwerksachse (8A) zusammenwirkt und die Achse (2A) der Federgehäusewelle und die Achse (8A) des Triebrads (8) nicht den gleichen Träger besitzen, derart, dass die Anzeigevorrichtung als Informationsquelle zwei nicht koaxiale Wellen des Uhrwerks benutzt, sowie dadurch gekennzeichnet, dass die Vorrichtung als Modul vorliegt, das aussen am Uhrwerk angebracht ist.

2. Vorrichtung nach Anspruch 1, dadurch gekennzeichnet, dass das Zackenrad (1) eine kreisförmige Ausnehmung (16) aufweist, und dass das Anzeigeorgan mittels eines feststehenden Teils (15), das in die Ausnehmung hineinragt, arretiert wird, wenn die Uhrfeder vollständig aufgezogen ist, indem das eine Ende (16') der Ausnehmung am festen Teil (15) zum Anschlag kommt und dadurch eine Drehung des Zakkenrads (1) verhindert, wobei die sich Federgehäusewelle (2) unter der Einwirkung einer Schwingmasse weiterdrehen kann.

3. Vorrichtung nach Anspruch 1 oder 2, dadurch gekennzeichnet, dass das Triebrad (8) mit einem Rad (9) auf einer Achse (9A) in Eingriff steht, wobei der mit der Nase versehene Exzenternocken (10) frei drehbar auf der Achse (9A) des genannten Rades (9) sitzt und entweder durch einen Stift (11), der am genannten Rad (9) angebracht ist, oder durch ein drittes elastisches Organ (13) mitgenommen wird, und wobei das andere Ende (16") der Ausnehmung (16) bei vollständigem Ablauf des Werks am festen Teil (15) zum Anschlag kommt.

4. Vorrichtung nach einem der Ansprüche 1 bis 3, dadurch gekennzeichnet, dass nach einer zufälligen Verstellung eine selbsttätige Neueinstellung in beiden Richtungen gewährleistet ist, und zwar entweder durch die Wirkung der Nase (101) des Exzenternockens (10), die durch Biegung des Ringes (1b) des Zackenrades (1) einen Zahn (la), der sich an einen radialen Einschnitt (1c) im genannten Zackenrad (1) anschliesst, ausser Eingriff bringt, wobei das Ende (16") am festen Teil (15) anliegt, oder durch Anhalten des Zakkenrads (1), wenn das Ende (16') am festen Teil (15) anliegt.

5. Vorrichtung nach Anspruch 3 oder 4, dadurch gekennzeichnet, dass die Antriebsmomente, die von den elastischen Organen (7, 5, 13) auf das Zackenrad (1) ausgeübt werden, aufeinander abgestimmt sind, wobei die vom ersten elastischen Organ (5) und vom dritten elastischen Organ ausgeübten Momente vorzugsweise etwa das Doppelte bzw. das Sechsfache des vom zweiten Organ ausgeübten Moments (7) betragen.

## Claims

1. Device for displaying the power reserve of a mechanical watch, in particular of a self-winding watch, comprising a star wheel (1) bearing an indicator element, said star wheel being subject to a rotational action during rewinding by means of a first group of elements, comprising a swing (4) under the action of a cam (3) having at least one ramp and coacting with the barrel stem (2), on one hand, and of a first resilient element (5), on the other hand, for allowing the drive of one tooth of the star wheel (1) at each winding movement, and subject to a rotational action during unwinding by means of a second group of elements, comprising a cam (10) having a nose (101) for allowing the drive of one tooth of the star wheel at each unwinding movement, these actions being intermittent and inverse, the positioning of the wheel (1) being ascertained by a second resilient element (7), characterised by the fact that the cam (10) having the nose (101) coacts with a driving wheel (8) on a shaft (8A) of the watch, that the shaft (2A) of the barrel stem (2) and the staff (8A) of said driving wheel (8) do not have the same support, said displaying device thus having as information uptake points two non coaxial axes of the watch movement, and by the fact that the device is in modular form and arranged at the exterior of the movement.

2. Device according to claim 1, characterised in that the star wheel (1) comprises a circular opening (16), and that the indicator element is immobilised when the barrel spring is fully rewound, thanks to the action of a fixed element (15) engaged in the opening (16), one (16') of the extremities of said opening coming abutting against the fixed element (15) and blocking the rotation of the wheel (1), the barrel stem (2) being able to make a continued rotation under the action of an oscillating weight.

3. Device according to claim 1 or 2, characterised in that the driving wheel (8) engages with a wheel (9) having a shaft (9A), the cam (10) having the nose being mounted for free rotation on the shaft (9A) of said wheel (9) and being driven either by a pin (11) fastened on said wheel (9) or by a third resilient element (13), the other extremity (16") of the opening (16) coming into abutment against the fixed element (15) during complete unwinding.

4. Device according to any one of claims 1 to 3, characterised by the fact that, during an accidental dislocation, an automatic reset is ascertained in both directions, either by the action of the nose (101) of the cam (10) which will hide, in bending the rim (1b) of the star wheel (1), one tooth (la) adjacent to a radial slot (1c) in said star wheel, the second extremity (16") abutting against said fixed element (15), or by the stopping of the star wheel (1) when the first extremity (16') abuts against the fixed element (15).

5. Device according to claim 3 or 4, characterised in that the driving torques applied to the star wheel (1) by said resilient elements (7, 5, 13) are adapted to each other, the torques applied by the first resilient element (5) and the third resilient element (13) being preferably about twice and, respectively, six times higher than the torque applied by the second resilient element (7).
